# DEMANDE DE BREVET EUROPEEN

(11) **EP 2 361 846 A1**
(43) Date de publication de la demande: **31.08.2011**
(21) Numéro de dépôt: 11154774.1
(22) Date de dépôt: 17.02.2011
(51) Int. Cl.: B65D 47/42, A45D 34/04

(54) **Dispositif d'application d'un fluide**

(30) Priorité: 18.02.2010 FR 1051154
(71) Demandeur: Figie Luxembourg S.A., 1637 Luxembourg (LU)
(72) Inventeur: Gieux, Gérard, 1180 Bruxelles (BE)
(74) Mandataire: Gaillarde, Frédéric F. Ch.

(57) **Abrégé**

L'invention concerne un dispositif d'application (1) d'un fluide comportant :
- un corps (3) surmonté d'une tête (5), ladite tête (5) comprenant un plateau supérieur (8) de surface (7) sensiblement plane et présentant un orifice de sortie (9) pour distribuer le fluide, ledit fluide étant contenu dans le corps (3) ; et
- un applicateur en mousse (11) monté sur un support (13), l'applicateur en mousse (11) comportant une gorge annulaire (15) configurée pour coopérer avec une saillie annulaire (17) latérale appartenant audit support (13),

le dispositif (1) étant configuré de sorte que la partie inférieure (19) de l'applicateur (11) située sous la gorge annulaire (15) et destinée à être en contact avec la tête (5) soit comprimée lorsque le support (13) et l'applicateur en mousse .(11) sont montés sur la tête (5) du corps (3).

## Description

La présente invention concerne un dispositif d'application d'un fluide.

Il existe des dispositifs d'application sous la forme de tubes en plastique extrudé, surmonté d'une tête en plastique surmoulée. Cette tête est souvent munie d'une canule, c'est à dire d'une excroissance tubulaire creuse, pénétrant dans l'applicateur.

L'applicateur est généralement une mousse munie d'un trou traversant dans lequel vient se loger la canule.

Une pièce supplémentaire en plastique injecté comporte une saillie annulaire latérale apte à venir dans une gorge annulaire correspondante de la mousse. Ladite pièce supplémentaire sert de support à ladite mousse.

Ainsi, lorsqu'on presse le fluide contenu dans le tube, ledit fluide monte dans la canule et passe par le trou traversant de la mousse.

Cependant, dans ce type de dispositif, la présence d'un trou traversant peut entraîner l'écoulement du fluide entre la mousse et la tête lorsque le fluide est plutôt liquide et ainsi entraîner des fuites.

Le capot fermant l'ensemble est monté de manière serrée sur le support d'applicateur ce qui peut entraîner le dévissage du support et de l'applicateur en manipulant le capot.

De plus, le produit se déversant par la canule et l'orifice de sortie, ledit produit ne se répand généralement pas uniformément sur la surface supérieure de l'applicateur pour entrer en contact avec la peau ou toute autre surface. L'application du fluide n'est donc pas uniforme.

Il est également connu un dispositif d'application d'un fluide comprenant un tube en plastique souple contenant ledit fluide et surmonté d'une paroi annulaire enserrant un applicateur en mousse. Dans ce type de dispositif, la mousse est collée sur la tête du tube.

Cependant, il est difficile d'obtenir un dépôt de colle uniforme, induisant une fuite du fluide entre l'applicateur et la tête sous la pression de sortie. Le produit stagnant à cet endroit peut provoquer une culture microbienne ou des moisissures.

Un but de la présente invention est donc de fournir un dispositif d'application d'un fluide permettant une application dudit fluide uniforme sans fuite ou stagnation du produit contenu dans le fluide entre la tête et l'applicateur tout en permettant un large choix de matériaux pour l'applicateur.

A cet effet, selon un aspect, l'invention a pour objet un dispositif d'application d'un fluide comportant :
- un corps surmonté d'une tête, ladite tête comprenant un plateau supérieur de surface sensiblement plane et présentant un orifice de sortie pour distribuer le fluide, ledit fluide étant contenu dans le corps ; et
- un applicateur en mousse monté sur un support, l'applicateur en mousse comportant une gorge annulaire configurée pour coopérer avec une saillie annulaire latérale appartenant audit support,
le dispositif étant configuré de sorte que la partie inférieure de l'applicateur située sous la gorge annulaire et destinée à être en contact avec la tête soit comprimée lorsque le support et l'applicateur en mousse sont montés sur la tête du corps.

Le dispositif de l'invention consiste à assurer un bon maintien de l'applicateur sur la tête grâce à la compression de la mousse. La compression permet également d'assurer l'étanchéité entre l'applicateur et la tête. Par conséquent, on évite l'infiltration et la fuite du fluide entre l'applicateur et la tête.

Il n'est plus nécessaire d'appliquer de la colle pour assurer le maintien de l'applicateur sur la tête. De ce fait, on évite tout risque d'incompatibilité de la colle avec le fluide contenu dans le corps.

De plus, le dispositif de l'invention permet de monter et démonter aisément l'applicateur, de manière que son utilisateur puisse y accéder afin de le nettoyer ou de le remplacer, le cas échéant.

De plus, différents types de matériaux peuvent être utilisés pour l'applicateur du dispositif de l'invention.

Selon d'autres caractéristiques de l'invention, le dispositif de l'invention comporte l'une ou plusieurs des caractéristiques optionnelles suivantes considérées seules ou selon toutes les combinaisons possibles :
- le support comporte un épaulement interne configuré pour venir en contact sur la surface du plateau supérieur lorsque le support est monté sur la tête, la hauteur de l'espace ménagé par le contact de l'épaulement interne sur la tête étant inférieure à la hauteur de la partie inférieure ;
- l'applicateur comporte un orifice de distribution traversant sensiblement aligné avec l'orifice de sortie de la tête ;
- le dispositif de l'invention comprenant en outre un capot configuré pour surmonter le support et muni d'un picot configuré pour venir dans l'orifice de distribution ;
- le plateau supérieur comporte sur la surface sensiblement plane un anneau en saillie configuré pour contraindre par cisaillement l'applicateur ;
- l'anneau en saillie est rapporté sur la tête ;
- le support comporte des dents sur la saillie annulaire latérale pour maintenir l'applicateur en mousse ;
- un système d'ouverture et de fermeture est interposé entre le support et la tête pour obstruer ou dégager l'orifice de sortie de la tête ;
- la tête comporte également un anneau torique en relief par rapport à la surface sur lequel est destiné à s'appuyer le support d'applicateur ;
- l'applicateur en mousse est réalisé de deux matériaux différents superposés, de rigidité différentes ;
- le fluide est un produit cosmétique, un produit médical, un savon, un détergent, une colle, un produit de cirage, un produit de lustrage, un répulsif ou une peinture.

L'invention sera davantage comprise à la lecture de la description non limitative qui va suivre, faite en référence aux figures ci-annexées.
- la figure 1 est une coupe partielle du dispositif de l'invention ;
- la figure 2 est une vue en perspective du mode de réalisation de la figure 1 ;
- la figure 3 est une vue en perspective d'une variante du mode de réalisation de la figure 2 ;
- la figure 4 est une coupe partielle d'une variante du mode de réalisation de la figure 1 ;
- la figure 5 est une vue en perspective du mode de réalisation de la figure 4 ;
- la figure 6 est une vue en coupe d'un mode de réalisation d'un applicateur pour un dispositif de l'invention ;
- la figure 7 est une vue en coupe partielle de l'applicateur représenté à la figure 6 monté sur un support et une tête du dispositif de l'invention ;
- la figure 8 est un agrandissement de la zone de l'applicateur monté sur la tête de la figure 7 et recevant un picot ;
- la figure 9 est une vue en coupe d'une variante de réalisation de l'applicateur de la figure 7 monté sur un support et une tête du dispositif de l'invention.

Comme représenté sur la figure 1, le dispositif d'application 1 de l'invention d'un fluide comporte:
- un corps 3 surmonté d'une tête 5, ladite tête 5 comprenant un plateau supérieur 8 de surface 7 sensiblement plane et présentant un orifice de sortie 9 pour distribuer le fluide ; et
- un applicateur en mousse 11 monté sur un support 13, l'applicateur en mousse 11 comportant une gorge annulaire 15 configurée pour coopérer avec une saillie annulaire 17 latérale appartenant audit support 13,
le dispositif 1 étant configuré de sorte que la partie inférieure 19 de l'applicateur 11 située sous la gorge annulaire 15 et destinée à être en contact avec la tête 5 soit comprimée lorsque le support 13 et l'applicateur en mousse 11 sont montés sur la tête 5 du corps.

Le maintien de l'applicateur 11 dans le dispositif 1 de l'invention ne requiert plus de colle ce qui permet d'éviter tout risque d'incompatibilité de la colle avec le fluide contenu dans le corps 3.

Plus précisément, le support 13 comporte un épaulement interne 18 configuré pour venir en contact sur la surface 7 du plateau de la tête lorsque le support 13 est monté sur la tête 5. La hauteur de l'espace ménagé par le contact de l'épaulement interne 18 sur la tête 5 est inférieure à la hauteur de la partie inférieure 19. On définit la « hauteur » par la dimension colinéaire à l'axe longitudinal 20 du dispositif 1 de l'invention. On définit alors le terme « transversal » comme la direction sensiblement perpendiculaire à l'axe longitidunal 20. On définit le terme « longitudinal » comme la direction sensiblement colinéaire à l'axe longitudinal 20.

Ainsi, lorsque le support 13 est monté sur la tête 5, la partie inférieure 19 se comprime sur le plateau 8 de la tête.

Typiquement, la hauteur de l'espace ménagé par le contact de l'épaulement interne 18 sur la tête 5 est comprise entre 2 mm et 10 mm. La hauteur dudit espace peut varier de manière homothétique en fonction des dimensions du dispositif de l'invention 1.

Typiquement, la hauteur de la partie inférieure 19 est comprise entre 3 mm et 15 mm.

Selon un mode de réalisation, la plus grande longueur de l'épaulement interne 18 peut être inférieure à la plus grande longueur de la partie inférieure 19. La plus grande longueur est prise dans un plan perpendiculaire à l'axe longitudinal 20. Dans le cas où la section transversal de l'applicateur et du support est sensiblement circulaire, la plus grande longueur de l'épaulement interne 18 est le plus grand diamètre de ce dernier qui est inférieur au diamètre externe de la partie inférieure 19. Ainsi, ladite partie inférieure 19 peut être comprimée radialement afin d'améliorer encore davantage l'étanchéité du dispositif 1 de l'invention.

Le fluide peut être plus ou moins liquide. Ledit fluide peut être notamment un produit cosmétique, tel qu'un fond de teint, un fluide dépilatoire, une protection solaire, une teinture pour cheveux, un déodorant ou encore un soin pour la peau. Le fluide peut également être un produit médical, notamment dermatologique, un savon, un détergent, une peinture, une colle, un produit de cirage, notamment pour chaussure, un produit de lustrage ou encore un répulsif. Le dispositif de l'invention 1 peut donc être appliqué sur la peau ou sur toute autre surface en fonction du fluide à appliquer.

Le corps 3 peut être sous la forme d'un tube souple, d'un flacon plastique ou métallo plastique, obtenu par extrusion ou injection.

Comme représenté sur la figure 3, le corps 3 peut être sous la forme d'un flacon, par exemple fabriqué en plastique par un procédé de soufflage à chaud.

Le corps 3 peut présenter selon l'axe longitudinal 20 une section transversale de forme ovale ou ronde, voire de forme à sections variables.

La tête 5 peut être surmoulée sur le corps 3 formant un récipient apte à recevoir le fluide. Comme représenté sur la figure 3, dans le cas d'un flacon, une pièce rapportée formant la tête 5 peut être montée en force dans l'ouverture du flacon par l'intermédiaire d'une jupe annulaire configurée pour assurer une étanchéité.

La tête 5 comprend un orifice 9 de sortie du fluide contenu dans ledit corps 3, l'orifice 9 étant situé dans le plateau supérieur 8 de surface 7 sensiblement plane. Le plateau supérieur 8 peut être muni d'un anneau en saillie 21. L'anneau en saillie 21 est destiné à rentrer dans l'applicateur en mousse 11 par déformation de celui-ci afin de contraindre ce dernier par compression. L'anneau en saillie 21 peut être formé de matière avec la tête 5, formant de ce fait un monobloc avec cette dernière, ou bien être rapporté sur cette dernière, formant de ce fait deux blocs distincts.

L'anneau en saillie 21 permet, d'une part, de comprimer la mousse de manière à créer un joint d'étanchéité ; et, d'autre part, d'aider l'étirement de l'arête circulaire qui est à l'intersection entre la partie inférieure 19 et l'orifice de distribution 41, grâce à la compression de la mousse. L'entrée de l'orifice de distribution 41 est, de ce fait, élargie, comme un chanfrein conique. Ainsi, en comprimant la mousse, on évite de boucher ledit orifice de distribution 41. De plus, le passage du fluide contenu dans le corps 3 hors de ce dernier est facilité.

L'anneau en saillie 21 a typiquement une hauteur comprise entre 2mm et 9mm.

La tête 5, notamment le plateau supérieur 8, peut comporter également un anneau torique 23 en relief par rapport à la surface 7 sur lequel vient s'appuyer le support 13. Grâce à cet anneau torique 23, la force verticale de serrage est concentrée sur une seule génératrice. La déformation élastique de cet anneau torique 23 permet de renforcer l'étanchéité.

Le support 13 peut être réalisé par injection de plastique. Ledit support 13 peut comporter un pas de vis 31 configuré pour coopérer avec le pas de vis 33 correspondant prévu sur la tête 5. Dans le cas de la présence de pas de vis 31 et 33, la compression de la partie inférieure 19 peut être réalisée par vissage du support 13 sur le plateau supérieur 8.

Dans ce mode de réalisation, le support 13 est configuré pour être vissé sur la tête 5, jusqu'à ce que l'épaulement interne 18 du support 13 vienne en contact sur le plateau supérieur 8 de la tête du tube.

Selon le mode de réalisation représenté aux figures 4 et 5, le support 13 peut comporter des dents 37 sur la saillie annulaire latérale 17 pour maintenir l'applicateur en mousse 11. De telles dents 37 sont configurées pour pénétrer dans l'applicateur 11 de manière à empêcher celui-ci de tourner au moment du montage ou démontage.

L'applicateur en mousse 11 peut être réalisé dans divers types de matériaux.

La mousse peut être une mousse comprenant du PU (polyuréthane), du NBR (nitryl butadiene rubber), du SBR (styrene butadiene rubber), du polyester, de la cellulose, du PE (polyéthylène) et/ou de l'EVA (Éthylène-alcool vinylique).

La mousse peut également être recouverte de poils synthétiques collés, aussi appelés flocage, de manière à adoucir le contact.

Comme illustré sur la figure 9, l'applicateur en mousse 11 peut être également réalisé dans deux matériaux différents, le premier matériau pouvant modifier la rigidité de la mousse et le deuxième pouvant assurer un contact agréable avec la peau.

Plus particulièrement, le matériau M1 destiné à l'application du fluide dit matériau supérieur peut ainsi être un matériau souple et doux agréable au toucher qui apporte un confort d'application lorsque le fluide contenu dans le corps 3 est un produit cosmétique ou médical notamment.

Le matériau inférieur M2 destiné à être comprimé en partie lorsque le support 13 et l'applicateur 11 sont montés sur la tête 5 peut être constitué d'un matériau plus rigide adapté pour apporter une bonne tenue sur le support 13.

La gorge annulaire 15 coopérant avec le support 13 est ainsi ménagée sur ce matériau inférieur M2.

Dans cette variante de réalisation, comme illustré sur la figure 9, l'applicateur en mousse 11 est réalisé de deux matériaux M1 et M2 superposés de rigidité différente présentant une forme et des dimensions identiques.

Par ailleurs, les deux matériaux M1 et M2 peuvent être rendus solidaires par collage ou complexage.

De plus, la mousse peut être un matériau cellulaire à cellules ouvertes, comme une mousse réticulée, ou fermées, comme une mousse non réticulée.

Selon le mode de réalisation représenté aux figures 1 à 3, l'applicateur 11 est fabriqué à partir d'une mousse à cellules ouvertes pleine et ne comporte pas d'orifice traversant. Une telle mousse permet la diffusion du fluide contenu dans le corps 3 dans tout le volume de l'applicateur 11 et l'arrivée sur toute la surface d'application de l'applicateur 11 dès la première utilisation.

Comme représenté sur les figures 4 et 5, l'applicateur 11 peut comporter un orifice de distribution traversant 41 sensiblement aligné avec l'orifice de sortie 9 de la tête. Un tel orifice traversant 41 peut être employé dans le cas d'un applicateur 11 en mousse ou réalisé dans un matériau cellulaire à cellule fermée afin de conduire le fluide sur la surface externe de l'applicateur 11. L'orifice de distribution 41 est dit « traversant » car il traverse de part en part l'applicateur 11.

Selon une variante représentée sur les figures 4 et 5, l'orifice de distribution 41 dudit applicateur peut être configuré pour recevoir un picot 43 d'un capot 45 configuré pour surmonter le support 13.

Le picot 43 est alors configuré pour passer à travers l'orifice de distribution 41 et fermer l'ouverture de la tête 5. Le picot 43 est apte à obturer par coincement ou par serrage l'orifice de distribution 41. Le diamètre du picot 43 peut être notamment compris entre 1 mm et 8mm. Typiquement, le picot 43 a un diamètre sensiblement supérieur à celui de l'orifice de distribution 41 afin d'assurer l'étanchéité lorsque le capot 45 est installé sur l'applicateur 11 en créant un serrage radial élastique. Le serrage peut être notamment compris entre 0,05 mm et 0,5mm.

Comme illustré sur la figure 6, l'applicateur 11 peut comporter un orifice de distribution 41 le traversant de part en part de forme tubulaire à diamètre sensiblement constant.

Comme illustré sur la figure 7, l'applicateur tel que représenté sur la figure 6 peut être monté sur le support 13 et sur la tête 5. L'insertion en force de l'applicateur 11 sur la tête 5 du corps crée un évasement 60 de la partie inférieure de l'orifice de distribution 41.

Comme illustré sur la figure 8, un picot 43 d'un capot est apte à être inséré dans ledit orifice de distribution 41 malgré cet évasement 60 de l'applicateur 11.

Il est à noter que, dans la variante de réalisation de la figure 9, l'évasement 60 de la partie inférieure de l'orifice de distribution 41 n'a pas été formé.

Par ailleurs, en référence notamment à la figure 9 dans laquelle le capot 45 est monté sur la tête 5 et le corps 3 du dispositif d'appplication de fluide, le corps 3 peut également comporter des bossages en saillie 61 configurés pour retenir le capot 45.

Ces bossages 61 sont adaptés pour coopérer avec des bossages 47 complémentaires ménagés en saillie sur le capot 45, formant ensemble des moyens de fixation du capot 45 de type encliquetage.

Les bossages 47 du capot 45 sont adaptés pour venir, par déformation élastique du capot 45, se loger sous les bossages 61 lors du montage du capot 45, ces bossages 61 du corps 3 formant butée en déplacement axial du capot 45.

Dans une variante non représentée, un système d'ouverture et de fermeture est interposé entre le support 13 et la tête 5 pour obstruer ou dégager l'orifice de sortie 9 de la tête.

A titre d'exemple d'un tel système, on peut citer un système à boisseau tournant, un système par vissage dégageant une ouverture, un système de type pousser/tirer dégageant ou masquant une ouverture. Un tel système d'ouverture et de fermeture présente l'avantage de fermer de manière étanche l'orifice de sortie 9 et donc l'arrivé du fluide contenu dans le corps 3, en amont de l'applicateur 11, qu'il soit ou non muni d'un orifice traversant.

Le dispositif de l'invention 1 présente l'avantage de pouvoir démonter aisément l'applicateur 11 afin, par exemple, de
- nettoyer manuellement ledit dispositif 1;
- utiliser l'applicateur 11 séparément du corps 3
- utiliser le corps 3 sans l'applicateur 11, le cas échéant,
- favoriser le recyclage en séparant les différents matériaux formant le dispositif de l'invention 1.

## Revendications

1. Dispositif d'application (1) d'un fluide comportant :
- un corps (3) surmonté d'une tête (5), ladite tête (5) comprenant un plateau supérieur (8) de surface (7) sensiblement plane et présentant un orifice de sortie (9) pour distribuer le fluide, ledit fluide étant contenu dans le corps (3) ; et
- un applicateur en mousse (11) monté sur un support (13), l'applicateur en mousse (11) comportant une gorge annulaire (15) configurée pour coopérer avec une saillie annulaire (17) latérale appartenant audit support (13),
le dispositif (1) étant configuré de sorte que la partie inférieure (19) de l'applicateur (11) située sous la gorge annulaire (15) et destinée à être en contact avec la tête (5) soit comprimée lorsque le support (13) et l'applicateur en mousse (11) sont montés sur la tête (5) du corps (3).

2. Dispositif (1) selon la revendication précédente, dans lequel le support (13) comporte un épaulement interne (18) configuré pour venir en contact sur la surface (7) du plateau supérieur (8) lorsque le support (13) est monté sur la tête (5), la hauteur de l'espace ménagé par le contact de l'épaulement interne (18) sur la tête (5) étant inférieure à la hauteur de la partie inférieure (19).

3. Dispositif (1) selon l'une quelconque des revendications précédentes, dans lequel l'applicateur (11) comporte un orifice de distribution traversant (41) sensiblement aligné avec l'orifice de sortie (9) de la tête (5).

4. Dispositif (1) selon la revendication précédente, comprenant en outre un capot (45) configuré pour surmonter le support (13) et muni d'un picot (43) configuré pour venir dans l'orifice de distribution (41).

5. Dispositif (1) selon l'une quelconque des revendications précédentes, dans lequel le plateau supérieur (8) comporte sur la surface (7) sensiblement plane un anneau en saillie (21) configuré pour contraindre par compression l'applicateur (11).

6. Dispositif (1) selon la revendication précédente, dans lequel l'anneau en saillie (21) est rapporté sur la tête (5).

7. Dispositif (1) selon l'une quelconque des revendications précédentes, dans lequel le support (13) comporte des dents (37) sur la saillie annulaire latérale (17) pour maintenir l'applicateur en mousse (11).

8. Dispositif (1) selon l'une quelconque des revendications précédentes, dans lequel un système d'ouverture et de fermeture est interposé entre le support (13) et la tête (5) pour obstruer ou dégager l'orifice de sortie (9) de la tête (5).

9. Dispositif (1) selon l'une quelconque des revendications précédentes, dans lequel la tête (5) comporte également un anneau torique (23) en relief par rapport à la surface (7) sur lequel est destiné à s'appuyer le support d'applicateur (13).

10. Dispositif (1) selon l'une quelconque des revendications précédentes, dans lequel l'applicateur en mousse est réalisé de deux matériaux différents superposés, de rigidité différentes.

11. Dispositif (1) selon l'une quelconque des revendications précédentes, dans lequel le fluide est un produit cosmétique, un produit médical, un savon, un détergent, une colle, un produit de cirage, un produit de lustrage, un répulsif ou une peinture.
